# FASCICULE DE BREVET EUROPEEN

(11) **EP 1 499 850 B1**
(45) Date de publication et mention de la délivrance du brevet: **15.11.2006**
(21) Numéro de dépôt: 03749910.0
(22) Date de dépôt: 29.04.2003
(51) Int. Cl.: F42D 1/06, C06C 5/06, C06C 5/04

(54) **DISPOSITIF PYROTECHNIQUE DE RETARD**
PYROTECHNISCHE VORRICHTUNG MIT ZÜNDVERZÖGERUNG
PYROTECHNIC DEVICE WITH IGNITION DELAY

(30) Priorité: 29.04.2002 FR 0205384
(43) Date de publication de la demande: 26.01.2005
(73) Titulaire: Ambrico, Francesco, 38160 Saint Marcellin (FR)
(72) Inventeur: Ambrico, Francesco, 38160 Saint Marcellin (FR)
(74) Mandataire: de Beaumont, Michel
(86) Numéro de dépôt international: PCT/FR2003/001355
(87) Numéro de publication internationale: WO 2003/095934

(56) Documents cités:
- EP-A- 1 079 200
- US-A- 3 651 760
- US-A- 4 714 017

## Description

La présente invention concerne le domaine de la pyrotechnie.

Quand on veut déclencher un feu d'artifice, on cherche à minimiser le nombre d'allumages de pièces pyrotechniques individuelles, telles que des fusées, des fontaines lumineuses, des bougies, etc. Ainsi, les diverses pièces pyrotechniques, par exemple des fusées placées dans des mortiers, sont connectées en grappes, c'est-à-dire que la mèche rapide de chaque pièce est reliée à une autre mèche directement ou par l'intermédiaire d'un retard pyrotechnique, lui-même lié à une autre mèche, à un autre retard, etc., jusqu'à un point auquel on relie un allumeur électrique. Il serait peut-être plus simple de relier directement chaque mèche de chaque pièce pyrotechnique à un allumeur spécifique et, par un circuit électronique de commander l'instant d'allumage de chaque élément. Néanmoins, en pratique, ceci s'avère beaucoup trop cher et l'on préfère utiliser le système traditionnel à mèches et retards pyrotechniques.

Les dispositifs de retard sont de divers types. Il s'agira par exemple de mèches lentes ou cordons Bickford. Toutefois, plus généralement, on utilise des retards constitués de poudre tassée dans un cylindre de carton car c'est actuellement le dispositif le moins cher.

Les dispositifs de retard ci-dessus présentent l'inconvénient de ne pas permettre de réaliser n'importe quelle durée de retard. On admet généralement que, avec les poudres courantes, la longueur du cylindre en carton fixe la durée du retard qui est de l'ordre d'une seconde par centimètre. En pratique, il est difficile d'obtenir des retards relativement précis d'une durée inférieure à 2 secondes ou supérieure à 5 à 6 secondes. Sinon, il faut passer à des mèches lentes de type cordons Bickford qui sont nettement plus coûteuses.

Le document US 4714017 sert de base à la revendication 1.

Le brevet EP 1079200 décrit un dispositif pyrotechnique de retard entre mèches et/ou entre allumeur et mèches permettant de sélectionner un retard d'une durée déterminée choisi parmi plusieurs retards prédéterminés.

La présente invention propose un dispositif pyrotechnique ayant le même objet que le dispositif du brevet EP 1079200 mais qui est particulièrement simple et économique à industrialiser.

La présente invention propose également un dispositif pyrotechnique de retard permettant de faire varier de façon continue la valeur du retard sélectionné sur une plage continue.

Pour atteindre ces objets, la présente invention prévoit un dispositif pyrotechnique de retard à l'allumage entre une mèche ou un allumeur et un dispositif à allumer comprenant un premier élément définissant un premier espace recevant au moins une mèche ou un allumeur ; et un second élément communiquant par un orifice avec un second espace recevant le dispositif à allumer, le dispositif comprenant une piste contenant un matériau inflammable brûlant régulièrement, réalisée au niveau de la surface du premier et/ou du second élément, et communiquant en permanence avec le premier espace par une portion communicante du premier espace et avec le second espace par l'orifice, le premier élément pouvant coulisser par rapport au second élément et/ou inversement de façon à modifier la longueur de la piste entre la portion communicante et l'orifice pour modifier la durée du retard à l'allumage.

Selon un mode de réalisation de l'invention, le second élément est un corps comprenant un évidement formant le second espace et une ouverture dans laquelle est montée mobile en translation le premier élément, le premier élément comportant une chambre formant le premier espace, le second espace communiquant avec l'ouverture par l'orifice.

Selon un mode de réalisation de l'invention, l'évidement formant le second espace est disposé latéralement à l'ouverture, la piste étant constituée d'une rainure remplie du matériau inflammable disposée sur la paroi extérieure du premier élément, la rainure communiquant à une extrémité avec la chambre par un trou et étant placée en vis-à-vis de l'orifice.

Selon un mode de réalisation de l'invention, l'évidement formant le second espace est disposé dans le prolongement de l'ouverture et la piste est constituée d'une première rainure remplie du matériau inflammable disposée sur la paroi extérieure du système coulissant, la première rainure communiquant à une extrémité avec la chambre par un trou, et d'une seconde rainure remplie du matériau inflammable disposée sur la paroi intérieure de l'ouverture et communiquant à une extrémité avec le second espace par l'orifice, la première rainure étant placée en vis-à-vis de la seconde rainure.

Selon un mode de réalisation de l'invention, des inscriptions sont réalisées sur la paroi extérieure du premier élément, le corps comprenant une lumière débouchant sur l'ouverture et découvrant une partie des inscriptions lors des mouvements du premier élément dans l'ouverture.

Selon un mode de réalisation de l'invention, la chambre peut être en outre déplacée en rotation par rapport à l'élément.

Selon un mode de réalisation de l'invention, le premier élément et le second élément sont au moins en partie parallélépipédiques et sont montés mobiles en translation l'un par rapport à l'autre, une face plane du premier élément étant au moins partiellement en vis-à-vis d'une face plane complémentaire du second élément, la piste étant constituée au moins d'une rainure rectiligne remplie du matériau inflammable disposée sur la face plane ou la face plane complémentaire.

Selon un mode de réalisation de l'invention, le dispositif comprend un chariot, comportant une chambre définissant le premier espace, ledit chariot étant adapté à coulisser dans des rails disposés sur la paroi d'un carter contenant le second espace, l'orifice traversant la paroi du carter, la piste étant constituée au moins d'une rainure réalisée sur le chariot, contenant le matériau inflammable et communiquant par un trou avec la chambre et reliée à l'orifice.

Selon un mode de réalisation de l'invention, le dispositif à allumer est une enceinte contenant un matériau de combustion, et le second élément comprend une paroi traversée par l'orifice et destinée à être fixée sur l'enceinte, le premier élément étant constitué d'un chariot, comprenant une chambre formant le premier espace, adapté à coulisser dans des rails disposés sur la paroi du côté opposé à l'enceinte, la piste étant constituée au moins d'une rainure réalisée sur le chariot, contenant le matériau inflammable et communiquant par un trou avec la chambre et reliée à l'orifice.

Selon un mode de réalisation de l'invention, le dispositif à allumer est une enceinte contenant un matériau de combustion, et le second élément comprend une plaque fixe, traversée par l'orifice et destinée à être fixée sur l'enceinte, le premier élément comprenant une plaque mobile montée rotative sur la paroi fixe du côté opposé à l'enceinte, la plaque mobile comprenant une ouverture formant le premier espace, la piste étant constituée au moins d'une rainure au moins en partie circulaire, contenant le matériau inflammable, réalisée sur la plaque fixe du côté opposé à l'enceinte, se prolongeant par l'orifice, et dont une partie communique avec l'ouverture.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
la figure 1 représente une vue en coupe d'un premier mode de réalisation de la présente invention ;
la figure 2 représente une vue du dispositif de la figure 1 Selon la direction A ;
la figure 3 représente une vue du dispositif de la figure 1 selon la direction B ;
la figure 4 représente un élément particulier du dispositif de la figure 1 ;
la figure 5 représente une variante de l'élément de la figure 4 ;
la figure 6 représente une variante du dispositif selon le premier mode de réalisation ;
la figure 7 représente une variante du dispositif selon le premier mode de réalisation ;
la figure 8 représente une vue en coupe d'un deuxième mode de réalisation du dispositif selon la présente invention ;
la figure 9 représente une vue en perspective d'un troisième mode de réalisation du dispositif selon la présente invention ;
les figures 10 et 11 représentent des vues en coupe du dispositif de la figure 9 ;
la figure 12 représente une vue en coupe d'un quatrième mode de réalisation du dispositif selon la présente invention ;
la figure 13 représente une section de la figure 12 selon les lignes XIII-XIII ;
la figure 14 représente une vue en perspective d'un cinquième mode de réalisation du dispositif selon la présente invention ;
la figure 15 représente une vue d'une pièce du dispositif de la figure 14 selon la direction C ; et
la figure 16 représente une vue d'une autre pièce du dispositif de la figure 14 selon la direction D.

Les figures 1 à 3 représentent des vues d'un premier mode de réalisation d'un dispositif 10 de retard selon la présente invention. La figure 4 représente plus précisément un élément particulier du premier mode de réalisation du dispositif 10 selon l'invention.

Le dispositif 10 est constitué d'un guide 12 traversé par une ouverture cylindrique 14 dans laquelle peut coulisser un système coulissant 16 cylindrique. De préférence, le système coulissant 16 et le guide 12 peuvent être des pièces moulées en matériau plastique, ou des pièces usinées en matériau métallique, ou peuvent combiner des matériaux métalliques et des matériaux plastiques. Le diamètre extérieur du système coulissant 16 correspond sensiblement au diamètre intérieur de l'ouverture 14.

Le système coulissant 16 comprend à une extrémité une chambre cylindrique 18 dont les parois internes 19 sont revêtues d'un matériau très inflammable, de préférence un matériau s'enflammant très facilement à l'intérieur d'une chambre. Ce matériau est par exemple de la poudre noire collée. La chambre 18 est destinée à recevoir l'extrémité d'une ou de plusieurs mèches (non représentées) ou d'un ou de plusieurs allumeurs.

Le guide 12 comprend également une chambre cylindrique 20 d'axe parallèle à l'axe de l'ouverture 14 et disposée latéralement à l'ouverture 14 au niveau d'une extrémité de celui-ci. La chambre 20 communique avec l'ouverture 14 par un orifice 22 cylindrique. Les parois internes 23 de la chambre 20 sont revêtues d'un matériau très inflammable de façon analogue aux parois internes 19 de la chambre 18. La chambre 20 est destinée à recevoir l'extrémité d'une ou de plusieurs mèches (non représentées).

Des moyens (non représentés) de maintien des mèches ou des allumeurs sont disposés au niveau des chambres 18, 20. De tels moyens sont par exemple constitués de capuchons percés. La paroi du système coulissant 16 au niveau de la chambre 18 peut être également suffisamment souple pour être déformée par un outil de façon à bloquer la ou les mèches.

Une piste de combustion est réalisée sur le système coulissant 16 et est constituée d'une rainure rectangulaire 24 remplie d'un matériau inflammable et s'étend le long de la paroi extérieure 25 du système coulissant 16 cylindrique sensiblement selon une génératrice. La rainure 24 débouche à une extrémité 26 dans la chambre 18 et s'étend jusqu'à l'extrémité opposée du système coulissant 16. Le matériau inflammable permet, quand il est enflammé à une extrémité de la rainure 24, de propager une flamme vers l'autre extrémité de la rainure 24 à une vitesse sensiblement constante. Il s'agira, par exemple, de poudre noire tassée ou d'un cordon spécifique tel qu'une mèche lente fine fabriquée par la société Bickford. Des ouvertures (non représentées) sont prévues, par exemple au niveau du guide 12, pour permettre l'évacuation des gaz issus de la combustion du matériau inflammable disposé dans la rainure 24.

Une rainure de guidage 27 rectangulaire s'étend le long de la paroi extérieure 25 du système coulissant 16 cylindrique sensiblement selon une génératrice. La rainure de guidage 27 est disposée sensiblement de façon diamétralement opposée à la piste de combustion par rapport à l'axe du système coulissant 16. La rainure de guidage 27 est destinée à recevoir l'extrémité d'une vis de guidage (non représentée) vissée dans un trou fileté 28 du guide 12.

Lorsque le système coulissant 16 est enfoncé dans l'ouverture 14, la rainure de guidage 27 coopère avec la vis de guidage de façon que la piste de combustion soit en vis-à-vis de l'orifice 22. Selon l'enfoncement du système coulissant 16 dans l'ouverture 14, la longueur de la piste de combustion séparant l'extrémité 26 de l'orifice 22 varie.

Lorsque la mèche disposée dans la chambre 18 est allumée, ou lorsque l'allumeur disposé dans la chambre 18 est actionné, une flamme se propage à l'intérieur de la chambre 18 et entraîne l'allumage extrêmement rapide de la poudre disposée sur les parois internes 19 de la chambre 18. La flamme ainsi produite se propage jusqu'à l'extrémité 26 de la rainure 24 communiquant avec la chambre 18 et enflamme le matériau inflammable à l'extrémité 26 de la piste de combustion. La combustion du matériau se propage le long de la piste de combustion jusqu'à ce que la flamme atteigne l'orifice 22. La poudre qui revêt les parois internes 23 de la chambre 20 s'enflamme, provoquant l'allumage de la mèche ou des mèches disposées dans la chambre 20.

La vitesse de propagation de la combustion du matériau inflammable dans la rainure 24 étant sensiblement constante, la durée que met la flamme à atteindre l'orifice 22 varie en fonction de l'enfoncement du système coulissant 16 dans l'ouverture 14. Cette durée correspond sensiblement à la durée entre l'allumage de la mèche disposée dans la chambre 18 et l'allumage de la mèche disposée dans la chambre 20. En conséquence, plus le système coulissant 16 est enfoncé dans l'ouverture 14, plus le retard est faible.

La figure 5 représente une variante du premier mode de réalisation du dispositif 10 selon l'invention dans laquelle la piste de combustion consiste en une rainure 30 s'étendant selon une hélicoïde sur la paroi extérieure 25 du système coulissant 16 depuis l'extrémité 26 où la rainure 30 débouche dans la chambre 18 jusqu'à l'extrémité opposée du système coulissant 16. Une piste hélicoïdale ayant une longueur plus importante qu'une piste rectiligne, le dispositif 10 selon la présente variante permet la sélection de retards à l'allumage plus élevés que le dispositif 10 de la figure 1.

Selon la présente variante, le système coulissant 16 peut comprendre une rainure de guidage (non représentée) hélicoïdale entrelacée avec la rainure 30 et qui, comme cela a été expliqué précédemment, coopère avec l'extrémité d'une vis de guidage. Une telle forme de rainure de guidage permet d'assurer un positionnement adéquat de la piste de combustion par rapport à l'orifice 22.

La figure 6 représente une autre variante du premier mode de: réalisation. Selon cette variante, le système coulissant 16 comporte un ergot 32 qui s'étend sensiblement radialement par rapport à la paroi extérieure 25. Le guide 12 comprend une rainure (non visible sur la figure 6) dans laquelle peut coulisser l'ergot 32. La coopération de l'ergot 32 et de la rainure permet de guider le système coulissant 16 lors de son enfoncement dans le guide 12. En outre, l'ergot 32 est accessible par un opérateur, et permet un maniement aisé du système coulissant 16 lors de son enfoncement dans le guide 12.

Selon cette variante, le guide 12 comprend une lumière 34 débouchant sur l'ouverture 14 et qui fait apparaître la paroi extérieure 25 du système coulissant 16 lorsque celui-ci est placé dans l'ouverture 34. Il est alors possible de réaliser des inscriptions 35 sur la paroi extérieure 25 du système coulissant 16 qui sont visibles par l'opérateur par l'ouverture 34. Les inscriptions 35 peuvent représenter la durée du retard obtenue avec le dispositif 10 en fonction de l'enfoncement du système coulissant 16 dans l'ouverture 14. A titre d'exemple, des inscriptions 35 en chiffres arabes peuvent indiquer un retard en secondes, et des inscriptions sous forme de traits parallèles peuvent indiquer un retard en dixièmes de seconde.

Selon une autre variante du dispositif 10 selon l'invention, la paroi extérieure 25 du système coulissant 16 comprend des crans (non représentés) venant coopérer avec une entaille (non représentée) disposée sur la paroi interne de l'ouverture 14. Les crans permettent de contrôler avec précision l'enfoncement du système coulissant 16 dans l'ouverture 14, et permettent également d'assurer le maintien en position du système coulissant 16 dans l'ouverture 14 une fois le réglage en position réalisé.

Selon une autre variante de l'invention, l'orifice 22 s'étend sensiblement sur un arc de cercle de façon à assurer la mise en vis-à-vis de la piste de combustion avec l'orifice 22 malgré une éventuelle imprécision lors de la mise en place du système coulissant 16 dans l'ouverture 14.

Selon une autre variante de l'invention, le système coulissant 16 a une section non-cylindrique, par exemple carrée ou triangulaire, pouvant coulisser dans une ouverture de forme complémentaire du guide 12. Une telle forme permet d'assurer le guidage du système coulissant 16 dans l'ouverture 14 et la mise en position de la rainure 24 par rapport à l'orifice 22 sans nécessiter de moyens de guidage particuliers.

Selon une autre variante de l'invention, le système coulissant 16 se prolonge à l'une de ses extrémités par un moyen de préhension qui demeure accessible à un opérateur quel que soit l'enfoncement du système coulissant 16 dans l'ouverture 14 de façon à permettre un maniement aisé du système coulissant 16.

La figure 7 représente une autre variante du premier mode de réalisation. Selon cette variante, la seconde chambre 20 du guide 12 est disposée sensiblement en partie centrale de l'ouverture 14, latéralement à celle-ci. Le système coulissant 16 comprend un ergot 32 pouvant coulisser dans une fente 36 s'étendant le long d'une génératrice du guide 12. La longueur axiale du système coulissant 16 est sensiblement égale à la moitié de la longueur axiale de l'ouverture 14. Le fonctionnement du dispositif selon cette variante est identique à ce qui a été précédemment décrit. Le principal avantage de cette variante est que le matériau inflammable disposé dans la rainure 24 du système coulissant 16 reste protégé par le guide 12 quelle que soit la position du système coulissant 16 dans le guide 12.

La figure 8 représente un deuxième mode de réalisation de l'invention dans lequel le dispositif 40 comprend un système coulissant 42 similaire à celui du premier mode de réalisation. Le système coulissant 42, sensiblement cylindrique, comprend à une extrémité une chambre 44 communiquant, par un orifice 45, avec une rainure 46 s'étendant sur la paroi extérieure du système coulissant 42 selon une génératrice- La chambre 44 reçoit l'extrémité d'une ou de plusieurs mèches ou d'un ou de plusieurs allumeurs.

Le dispositif 40 comprend également un guide 47 cylindrique partiellement traversé par une ouverture cylindrique 48 dans laquelle peut être déplacé le système coulissant 42. Le guide 47 comprend une chambre 50, par exemple cylindrique, prolongeant l'ouverture 48 et séparée de celle-ci par une paroi 51. Le guide 47 comprend également une rainure 52 réalisée au niveau de la paroi interne de l'ouverture 48, s'étendant selon une portion de génératrice de l'ouverture 48, et débouchant dans la chambre 50 par un orifice 53. Les parois internes des chambres 44, 50 sont recouvertes d'un matériau hautement inflammable.

Les deux rainures 46, 52 sont remplies d'un matériau inflammable semblable au matériau remplissant la rainure 24 pour le premier mode de réalisation. Le système coulissant 42 est introduit dans l'ouverture 48 du guide 47 de sorte que la rainure 46 recouvre une partie de la rainure 52 en fonction de l'enfoncement du système coulissant 42 dans le guide 47.

Lorsqu'on enflamme la mèche ou lorsqu'on actionne l'allumeur disposé dans la chambre 44, le matériau inflammable remplissant la rainure 46 est enflammé au niveau de l'orifice 45. La flamme se propage alors lentement et régulièrement dans la rainure 46. Lorsque la flamme atteint la zone où la rainure 46 commence à chevaucher la rainure 52, le matériau inflammable remplissant la rainure 52 s'enflamme à l'extrémité 54 de la rainure 52. La flamme se propage alors dans la rainure 52 jusqu'à atteindre la chambre 50 pour enflammer la seconde mèche.

De ce fait, en fonction de l'enfoncement du système coulissant 42 dans l'ouverture 48, le matériau situé à l'extrémité 54 de la rainure 52 est enflammé plus ou moins rapidement. On contrôle ainsi le retard fourni par le dispositif 40.

Les figures 9, 10 et 11 représentent un troisième mode de réalisation de l'invention dans lequel le dispositif 55 est réalisé directement sur un carter 56 délimitant une chambre intérieure 57 contenant la chasse d'une fusée, d'une fontaine lumineuse, etc. Le carter 56 est par exemple cylindrique. Un chariot 58 coulisse dans deux rails 59 disposés sur la paroi extérieure 60 du carter 56 sensiblement selon des rayons. Une chambre cylindrique 61 se projetant en saillie du chariot 58 reçoit l'extrémité d'une mèche ou d'un allumeur.

Les figures 10 et 11 représentent une coupe du dispositif 55 au niveau de la chambre 61 respectivement selon un plan perpendiculaire à l'axe du carter 56 et un plan contenant ledit axe. La chambre 61 communique par un orifice 62 avec une extrémité d'une rainure 63 réalisée dans le chariot 58. Un matériau inflammable à combustion régulière est disposé dans la rainure 63. Des ouvertures (non représentées) sont prévues, par exemple au niveau du chariot 58, pour permettre l'évacuation des gaz issus de la combustion du matériau inflammable disposé dans la rainure 63.

Le carter 56 comprend un orifice 64 faisant communiquer la rainure 63 du chariot 58 avec la chambre 57 contenant la chasse. Le carter 56 est constitué, au moins au voisinage de la rainure 63, d'un matériau isolant thermiquement.

Lorsque la mèche disposée dans la chambre 61 est enflammée ou lorsque l'allumeur est actionné, le matériau inflammable est enflammé à l'extrémité de la rainure 63. La flamme se propage le long de la rainure 63 jusqu'à atteindre l'orifice 64 pour enflammer la chasse. En déplaçant le chariot 58 le long des rails 59, on fait varier la longueur de la piste de combustion séparant l'extrémité de la rainure 53 débouchant dans la chambre 61 de l'orifice 64. On modifie ainsi le retard de l'allumage de la chasse.

Des dispositifs -55 selon le troisième mode de réalisation peuvent équiper un ensemble de fusées et être reliés à une même mèche d'allumage. Les dispositifs 55 permettent alors à partir d'une unique mèche d'allumage d'enflammer avec des retards différents chaque fusée de l'ensemble de fusées.

Selon une variante du troisième mode de réalisation, la chambre 61 cylindrique s'étend sensiblement tangentiellement au carter 56 et est prolongée par la rainure 63. Ceci permet de limiter l'encombrement radial du dispositif selon l'invention.

Selon une variante du troisième mode de réalisation, une rainure auxiliaire (non représentée) communiquant avec l'orifice 64 est réalisée sur la paroi extérieure 60 du carter 56 et remplie d'un matériau inflammable semblable au matériau remplissant la rainure 63. La rainure auxiliaire est agencée sur le carter 56 de façon que la rainure 53 recouvre une partie plus ou moins importante de la rainure auxiliaire en fonction du coulissement du chariot 58 par rapport au carter 56. Lorsqu'on enflamme le matériau inflammable dans la rainure 63 au niveau de l'orifice 62, la flamme se propage régulièrement dans la rainure 63 jusqu'à atteindre la rainure auxiliaire. La flamme se propage alors dans la rainure auxiliaire jusqu'à l'orifice 64 pour enflammer la chasse.

Selon une variante du troisième mode de réalisation, le carter 56 est constitué d'une plaque destinée à être fixée, par exemple par collage, sur une enceinte contenant la chasse d'une fusée, le reste du dispositif 55 étant inchangé. La forme du carter 56 est alors adaptée à l'enceinte sur laquelle il sera fixé. Un trou est réalisé dans l'enceinte, avant fixation du dispositif 55, qui communique avec l'orifice 64, une fois le carter 56 installé. Cette variante permet d'équiper des fusées classiques avec le dispositif 55 de retard selon l'invention en modifiant le moins possible la fusée. Dans le cas où le matériau constituant l'enceinte est suffisamment conducteur, il peut ne pas être nécessaire de percer l'enceinte. En effet, le carter 56 est alors constitué d'un isolant thermique de sorte que lorsque la flamme atteint l'orifice 64 qui découvre une partie de l'enceinte, la chaleur produite est suffisamment importante pour enflammer la charge au travers de l'enceinte.

Les figures 12 et 13 représentent un quatrième mode de réalisation de l'invention. Le dispositif 70 comporte un rail de guidage 71 ayant la forme d'une barre sensiblement parallélépipédique sur laquelle peut être fixée une première mèche par l'intermédiaire d'un crochet mobile 72. Un orifice 73 traverse le rail de guidage 71 au niveau où la première mèche est fixée au rail de guidage 71. Le rail de guidage 71 se prolonge sur ses deux bords longitudinaux par deux flancs rabattus 74 qui guident en translation un corps coulissant 75 ayant la forme d'une barre sensiblement parallélépipédique. Une seconde mèche peut être fixée au corps coulissant 75 du côté de la face opposée au rail 71 par l'intermédiaire d'un crochet mobile 76. Une rainure 78 est réalisée sur la face du corps coulissant 75 en vis-à-vis du rail 71. La rainure 78 est, par exemple, rectiligne et de section carrée. Un orifice 80 traverse le corps coulissant 75 au niveau où la seconde mèche est fixée au corps coulissant 75 et débouche, sur la face opposée, dans la rainure 78. Lorsque le corps coulissant 75 est guidé en translation par les flancs rabattus 74, l'orifice 77 traversant le rail de guidage 71 débouche en permanence au niveau de la rainure 78. Les régions du rail de guidage 71 et du corps coulissant 75 destinées à être en contact avec les mèches, et les orifices 73, 80, sont recouverts d'un matériau inflammable. La rainure 78 est remplie d'un matériau inflammable semblable au matériau remplissant la rainure 24 pour le premier mode de réalisation. Des ouvertures sont prévues au niveau du rail de guidage 71 ou du corps coulissant 75 pour permettre l'évacuation de gaz issus de la combustion du matériau inflammable disposé dans la rainure 78. Le rail de guidage 71 a une longueur plus importante que le corps coulissant 75 de façon à recouvrir complètement la rainure, et protéger le matériau inflammable qu'elle contient, quelle que soit la position du corps coulissant 75 par rapport au rail de guidage 71.

Lorsqu'on enflamme, par exemple, la première mèche fixée au niveau du rail de guidage 71, la flamme se propage très rapidement jusqu'à la rainure 78 par l'orifice 73. La flamme se propage alors lentement et régulièrement dans la rainure 78 jusqu'à atteindre l'orifice 80 et enflammer la seconde mèche. De ce fait, en fonction de la position relative entre le corps coulissant 75 et le rail de guidage 71, on modifie la portion de la rainure 78 placée entre les orifices 73, 80 et on contrôle ainsi le retard fourni par le dispositif 70.

Le quatrième mode de réalisation présente l'avantage d'être de conception particulièrement simple et de présenter un encombrement réduit.

Selon une variante du quatrième mode de réalisation, la rainure 78 est réalisée en totalité ou en partie sur le rail de guidage 71.

Les figures 14 à 16 représentent un cinquième mode de réalisation de l'invention analogue au troisième mode de réalisation de l'invention dans lequel le dispositif 81 est réalisé directement sur un carter 56 délimitant une chambre intérieure 57 contenant la chasse d'une fusée, d'une fontaine lumineuse, etc. Le carter 56 est par exemple cylindrique. Le dispositif 81 comprend une pièce intermédiaire 82, cylindrique, emmanchée sur le carter 56, et recouvrant une extrémité ouverte du carter 56. La pièce intermédiaire 82 est fixe par rapport au carter 56 et est prise en sandwich entre le carter 56 et une base cylindrique 84. La base cylindrique 84 est coaxiale et est montée rotative par rapport à la pièce intermédiaire 82.

La figure 15 représente une vue selon la direction C de la pièce de réglage 82. La pièce de réglage 82 comprend une rainure circulaire 85, par exemple de section carrée, qui s'étend sur la face de la pièce de réglage 82 opposée au carter 56. La rainure 85 suit un cercle mais ne se referme pas sur elle-même. Une extrémité de la rainure 85 se prolonge par un orifice 86 qui traverse la pièce de réglage 82 pour déboucher dans la chambre intérieure 57 du carter 56. Un matériau inflammable à combustion régulière est disposé dans la rainure 85 et l'orifice 86. La pièce intermédiaire 82 comprend un trou fileté 87.

La figure 16 représente une vue selon la direction D de la base 84. La base 84 comprend une ouverture 88 réalisée sur la face de la base 84 en contact avec la pièce intermédiaire 82 et qui s'étend sensiblement selon un rayon de la base 84 depuis le bord latéral vers le centre. L'ouverture 88 reçoit une mèche ou un allumeur (non représentés). L' intérieur de l'ouverture 88 est recouvert d'un matériau inflammable. La base 84 comprend un trou fileté 89 coaxial au trou fileté 87 de la pièce intermédiaire 82. Une vis (non représentée) coopère avec les trous filetés 87, 89 et assure le montage rotatif de la base 84 par rapport à la pièce intermédiaire 82. Lorsque la base 84 est montée sur la pièce intermédiaire 82, l'ouverture 88 de la base 84 communique avec la rainure circulaire 85 de la pièce intermédiaire 82. La pièce intermédiaire 82 comporte des inscriptions 89 sur le bord latéral qui indiquent la durée du retard fourni par le dispositif 81. Le retard à prendre en compte est celui indiqué par l'inscription située au niveau de l'ouverture 88. Des ouvertures (non représentées), par exemple au niveau de la base 84 ou de la partie intermédiaire 82, sont prévues pour permettre l'évacuation des gaz de combustion du matériau inflammable disposé dans la rainure 85.

Lorsqu'on enflamme la mèche ou qu'on actionne l'allumeur dans l'ouverture 88 de la base 84, la flamme se propage très rapidement jusqu'à la rainure 85. La flamme se propage alors lentement et régulièrement dans la rainure 85 jusqu'à atteindre l'orifice 86 et enflammer le contenu de la chambre intérieure 57.

En faisant tourner la base 84 par rapport à la pièce intermédiaire 82, on modifie la portion de la rainure circulaire 85 placée entre l'ouverture 88 et l'orifice 86 et on contrôle ainsi le retard fourni par le dispositif 81.

Selon une variante du cinquième mode de réalisation, la rainure 85 peut être en partie ou en totalité réalisée sur la base 84.

Le dispositif selon le cinquième mode de réalisation de l'invention présente l'avantage de nécessiter peu de modifications du carter sur lequel il est monté puisqu'il remplace le fond du carter. Le dispositif selon la présente invention présente de nombreux avantages :
Premièrement, il permet d'obtenir un retard à l'allumage réglable.
Deuxièmement, le retard à l'allumage peut être modifié de façon continue puisque la piste de combustion, réalisée en surface d'une ou de plusieurs pièces du dispositif, communique en permanence avec les régions où sont disposées les mèches, les allumeurs ou le matériau à enflammer quelles que soient les positions relatives entre les pièces constituant le dispositif.
Troisièmement, la piste de combustion étant réalisée en surface d'une ou de plusieurs pièces du dispositif, les gaz issus de la combustion du matériau disposé dans la piste de combustion peuvent facilement être évacués, assurant ainsi une combustion uniforme du matériau inflammable.

Bien entendu, la présente invention est susceptible de diverses variantes et modifications qui apparaîtront à l'homme de l'art. En particulier, le guide 12 peut comporter plusieurs chambres 20, chaque chambre comprenant une ou plusieurs mèches. Le système coulissant 16 peut alors comporter plusieurs pistes de combustion, chaque piste pouvant être disposée en vis-à-vis d'un orifice communiquant avec l'une des chambres de façon à allumer plusieurs mèches avec des retards différents. En outre, certaines des variantes décrites précédemment peuvent être combinées, notamment avec le second mode de réalisation. Par exemple, des inscriptions peuvent être réalisées sur la paroi extérieure du système coulissant 42 du dispositif 40 selon le second mode de réalisation de l'invention pour indiquer le retard fourni par le dispositif 40 en fonction de l'enfoncement du système coulissant 42 dans le guide 47.

## Revendications

1. Dispositif (10, 40, 55, 70, 81) pyrotechnique de retard à l'allumage entre une mèche ou un allumeur et un dispositif à allumer comprenant :
- un premier élément (16, 42, 58, 71, 84) définissant un premier espace (18, 44, 61, 88) recevant au moins une mèche ou un allumeur ; et
- un second élément (12, 47, 56, 75, 82) communiquant par un orifice (22, 53, 64, 80, 86) avec un second espace (20, 50, 57) recevant le dispositif à allumer,
le dispositif comprenant une piste (24, 30, 46, 52, 63, 78, 85) contenant un matériau inflammable brûlant régulièrement, réalisée au niveau de la surface du premier et/ou du second élément (16, 42, 97, 58, 75, 82), et communiquant en permanence avec le premier espace par une portion communicante (26, 45, 62, 73) du premier espace et avec le second espace par l'orifice, le premier élément pouvant coulisser par rapport au second élément et/ou inversement de façon à modifier la longueur de la piste entre la portion communicante et l'orifice pour modifier la durée du retard à l'allumage.

2. Dispositif (10, 40) selon la revendication 1, dans lequel le second élément (12, 47) est un corps comprenant un évidement, formant le second espace (20, 50), et une ouverture (14, 48) dans laquelle est montée mobile en translation le premier élément (16, 42), ledit premier élément comportant une chambre formant le premier espace (18, 44, 61, 88), le second espace communiquant avec l'ouverture par l'orifice (22, 53).

3. Dispositif (10) selon la revendication 2, dans lequel l'évidement formant le second espace (20) est disposé latéralement à l'ouverture (14), et dans lequel la piste est constituée d'une rainure (24, 30) remplie du matériau inflammable disposée sur la paroi extérieure (25) du premier élément (16), la rainure communiquant à une extrémité avec la chambre (18) par un trou (26) et étant placée en vis-à-vis de l'orifice (22).

4. Dispositif (40) selon la revendication 2, dans lequel l'évidement formant le second espace (50) est disposé dans le prolongement de l'ouverture (48), et dans lequel la piste est constituée d'une première rainure (45) remplie du matériau inflammable disposée sur la paroi extérieure du système coulissant (42), la première rainure communiquant à une extrémité avec la chambre (44) par un trou (45), et d'une seconde rainure (52) remplie du matériau inflammable disposée sur la paroi intérieure de l'ouverture (48) et communiquant à une extrémité avec le second espace par l'orifice (53), la première rainure étant placée en vis-à-vis de la seconde rainure.

5. Dispositif (10, 40) selon la revendication 2, dans lequel des inscriptions (35) sont réalisées sur la paroi extérieure (25) du premier élément (16), le corps (12) comprenant une lumière (34) débouchant sur l'ouverture (14) et découvrant une partie des inscriptions lors des mouvements du premier élément dans l'ouverture.

6. Dispositif (10, 40) selon la revendication 2, dans lequel la chambre (18, 44) peut être en outre déplacée en rotation par rapport à l'élément (12, 47).

7. Dispositif (70) selon la revendication 1, dans lequel le premier élément (71) et le second élément (75) sont au moins en partie parallélépipédiques et sont montés mobiles en translation l'un par rapport à l'autre, une face plane du premier élément étant au moins partiellement en vis-à-vis d'une face plane complémentaire du second élément, la piste étant constituée au moins d'une rainure (78) rectiligne remplie du matériau inflammable disposée sur la face plane ou la face plane complémentaire.

8. Dispositif (55) selon la revendication 1, comprenant un chariot (58), comportant une chambre (61) définissant le premier espace, ledit chariot étant adapté à coulisser dans des rails (59) disposés sur la paroi d'un carter (56) contenant le second espace (57), l'orifice (64) traversant la paroi du carter, la piste étant constituée au moins d'une rainure (63) réalisée sur le chariot, contenant le matériau inflammable et communiquant par un trou (62) avec la chambre et reliée à l'orifice.

9. Dispositif (55) selon la revendication 1, dans lequel le dispositif à allumer est une enceinte contenant un matériau de combustion, et dans lequel le second élément (56) comprend une paroi traversée par l'orifice et destinée à être fixée sur l'enceinte, le premier élément étant constitué d'un chariot (58), comprenant une chambre (61) formant le premier espace, adapté à coulisser dans des rails (59) disposés sur la paroi du côté opposé à l'enceinte, la piste étant constituée au moins d'une rainure (63) réalisée sur le chariot, contenant le matériau inflammable et communiquant par un trou (62) avec la chambre et reliée à l'orifice.

10. Dispositif (81) selon la revendication 1, dans lequel le dispositif à allumer est une enceinte (56) contenant un matériau de combustion, et dans lequel le second élément comprend une plaque fixe (52), traversée par l'orifice (86) et destinée à être fixée sur l'enceinte, le premier élément comprenant une plaque mobile (84) montée rotative sur la paroi fixe du côté opposé à l'enceinte, la plaque mobile comprenant une ouverture (88) formant le premier espace, la piste étant constituée au moins d'une rainure (85) au moins en partie circulaire, contenant le matériau inflammable, réalisée sur la plaque fixe du côté opposé à l'enceinte, se prolongeant par l'orifice, et dont une partie communique avec l'ouverture.

## Claims

1. A pyrotechnical device (10, 40, 55, 70, 81) of ignition delay between a fuse or an igniter and a device to be ignited, comprising:
a first element (16, 42, 58, 71, 84) defining a first space (18, 44, 61, 88) receiving at least one fuse or one igniter; and
a second element (12, 47, 56, 75, 82) communicating through an orifice (22, 53, 64, 80, 86) with a second space (20, 50, 57) receiving the device to be ignited;
the device comprising a track (24, 30, 46, 52, 63, 78, 85) containing a regularly-burning flammable material, formed at the surface of the first and/or second element (16, 42, 47, 58, 75, 82), and permanently communicating with the first space through a communicating portion (26, 45, 62, 73) of the first space and with the second space through said orifice, the first or second element being able to slide with respect to the second or first element to modify the track length between the communicating portion and the orifice to modify the duration of the ignition delay.

2. The device (10, 40) of claim 1, wherein the second element (12, 47) is a body comprising a recess forming the second space (20, 50), and an opening (14, 48) in which is shiftably assembled the first element (16, 42), said first element comprising a chamber forming the first space (18, 44, 61, 88), the second space communicating with the opening through the orifice (22, 53).

3. The device (10) of claim 2, wherein the recess forming the second space (20) is arranged laterally to the opening (14), and wherein the track is formed of a groove (24, 30) filled with the flammable material arranged on the external wall (25) of the first element (16), the groove communicating at one end with the chamber (18) through a hole (26) and being placed opposite to the orifice (22).

4. The device (40) of claim 2, wherein the recess forming the second space (50) is arranged in prolongation of the opening (48), and wherein the track is formed of a first groove (45) filled with the flammable material arranged on the external wall of the sliding system (42), the first groove communicating at one end with the chamber (44) through a hole (45), and of a second groove (52) filled with the flammable material arranged on the inner wall of the opening (48) and communicating at one end with the second space through the orifice (53), the first groove being placed opposite to the second groove.

5. The device (10, 40) of claim 2, wherein inscriptions (35) are made on the external wall (25) of the first element (16), the body (12) comprising a port (34) emerging on the opening (14) and exposing part of the inscriptions as the first element moves in the opening.

6. The device (10, 40) of claim 2, wherein the chamber (18, 44) can further be rotated with respect to the second element (12, 47).

7. The device (70) of claim 1, wherein the first element (71) and the second element (75) are at least partly parallelepipedal and are shiftably assembled with respect to each other, a planar surface of the first element at least partially facing a complementary planar surface of the second element, the track being formed of at least one rectilinear groove (78) filled with the flammable material arranged on the planar surface or the complementary planar surface.

8. The device (55) of claim 1, comprising a carriage (58), comprising a chamber (61) defining the first space, said carriage being capable of sliding in rails (59) arranged on the wall of a casing (56) containing the second space (57), the orifice (64) crossing the casing wall, the track being formed of at least one groove (63) formed on the carriage, containing the flammable material and communicating through a hole (62) with the chamber and connected to the orifice.

9. The device (55) of claim 1, wherein the device to be ignited is an enclosure containing a combustion material, and wherein the second element (56) comprises a wall crossed by the orifice and intended to be attached to the enclosure, the first element being formed of a carriage (58), comprising a chamber (61) forming the first space, capable of sliding in rails (59) arranged on the wall on the side opposite to the enclosure, the track being formed of at least one groove (63) formed on the carriage, containing the flammable material and communicating through a hole (62) with the chamber and connected to the orifice.

10. The device (81) of claim 1, wherein the device to be ignited is an enclosure (56) containing a combustion material, and in which the second element comprises a fixed plate (52), crossed by the orifice (86) and intended to be attached to the enclosure, the first element comprising a mobile plate (84) rotatably assembled on the fixed wall on the side opposite to the enclosure, the mobile plate comprising an opening (88) forming the first space, the track being formed of at least one at least partly circular groove (85), containing the flammable material, formed on the fixed plate on the side opposite to the enclosure, prolonging by the orifice, and having a portion communicating with the opening.

## Patentansprüche

1. Pyrotechnische Vorrichtung (10, 40, 55, 70, 81) mit einer Zündverzögerung zwischen einer Zündschnur oder einem Zünder und einer zu zündenden Vorrichtung, umfassend:
ein erstes Bauteil (16, 42, 58, 71, 84), das einen ersten Raum (18, 44, 61, 88) definiert, der wenigstens eine Zündschnur oder einen Zünder aufnimmt; und
ein zweites Bauteil (12, 47, 56, 75, 82), das über eine Öffnung (22, 53, 64, 80, 86) mit einem zweiten Raum (20, 50, 57) in Verbindung steht, der die Zündvorrichtung aufnimmt,
wobei die Vorrichtung eine Bahn (24, 30, 46, 52, 63, 78, 85) umfaßt, die ein entflammbares, regelmäßig verbrennendes Material enthält, an der Fläche des ersten und/oder des zweiten Bauteils (16, 42, 47, 58, 75, 82) ausgebildet ist und ständig mit dem ersten Raum über einen Verbindungsabschnitt (26, 45, 62, 73) des ersten Raums und mit dem zweiten Raum über den Durchgang in Verbindung steht, wobei das erste Bauteil bezüglich dem zweitem Bauteil und/oder umgekehrt derart verschieblich ist, daß die Länge der Bahn zwischen dem Verbindungsabschnitt und dem Durchgang verändert werden kann, damit die Dauer der Zündverzögerung verändert werden kann

2. Vorrichtung (10, 40) nach Anspruch 1, bei der das zweite Bauteil (12, 47) ein Körper mit einer Aussparung, die den zweiten Raum (20, 50) bildet, und einer Öffnung (14, 48) ist, in der das erste Bauteil (16, 42) translatorisch beweglich montiert ist, wobei das erste Bauteil eine Kammer umfaßt, die den ersten Raum (18, 44, 61, 88) bildet, wobei der zweite Raum mit der Öffnung über den Durchgang (22, 53) in Verbindung steht

3. Vorrichtung (10) nach Anspruch 2, bei der die den zweiten Raum (20) bildende Aussparung lateral bezüglich der Öffnung (14) angeordnet ist und die Bahn durch eine Rille (24, 30) gebildet ist, die mit dem entflammbaren Material gefüllt ist und an der Außenwand (25) des ersten Bauteils (16) ausgebildet ist, wobei die Rille an einem Ende mit der Kammer (18) über ein Loch (26) in Verbindung steht und dem Durchgang (22) gegenüberliegend angeordnet ist

4. Vorrichtung (40) nach Anspruch 2, bei der die den zweiten Raum (50) bildende Aussparung in der Verlängerung der Öffnung (48) angeordnet ist und die Bahn durch eine erste Rille (45) gebildet ist, die mit dem entflammbaren Material gefüllt ist und an der Außenwand des verschieblichen Systems (42) ausgebildet ist, wobei die erste Rille an einem ersten Ende mit der Kammer (44) über ein Loch (45) in Verbindung steht, und durch eine zweite Rille (52) gebildet ist, die mit dem entflammbaren Material gefüllt ist und an der Innenwand der Öffnung (48) ausgebildet ist sowie an einem Ende mit dem zweiten Raum über den Durchgang (53) in Verbindung steht, wobei die erste Rille der zweiten Rille gegenüberliegend angeordnet ist.

5. Vorrichtung (10, 40) nach Anspruch 2, bei der Beschriftungen (35) an der Außenwand (25) des ersten Bauteils (16) realisiert sind, wobei der Körper (12) eine Bohrung (34) umfaßt, die in die Öffnung (14) mündet und einen Teil der Beschriftungen bei Bewegungen des ersten Bauteils in der Öffnung bedeckt.

6. Vorrichtung (10, 40) nach Anspruch 2, bei der die Kammer (18, 44) bezüglich dem Bauteil (12, 47) gedreht werden kann.

7. Vorrichtung (70) nach Anspruch 1, bei der das erste Bauteil (71) und das zweite Bauteil (75) wenigstens teilweise parallel epipedisch sind und translatorisch beweglich zueinander montiert sind, wobei eine ebene Fläche des ersten Bauteils zumindest teilweise einer ebenen komplementären Fläche des zweiten Bauteils gegenüberliegt, wobei die Bahn wenigstens durch eine geradlinige Rille (78) gebildet ist, die mit einem entflammbaren Material gefüllt und an der ebenen Fläche oder an der komplementären, ebenen Fläche ausgebildet ist.

8. Vorrichtung (55) nach Anspruch 1 mit einem Schlitten (58), der eine Kammer (61) umfaßt, die den ersten Raum definiert, wobei der Schlitten auf Schienen (59) gleiten kann, die an der Wand eines Gehäuses (56) angeordnet sind, das den zweiten Raum (57) innen definiert, wobei der Durchgang (64) die Wand des Gehäuses quert und die Bahn wenigstens eine Rille (63) bildet, die in dem Schlitten realisiert ist und das entflammbare Material enthält sowie über ein Loch (62) mit der Kammer in Verbindung steht und mit der Öffnung verbunden ist.

9. Vorrichtung (55) nach Anspruch 1, bei der die zu zündende Vorrichtung eine Einfassung ist, die ein Verbrennungsmaterial enthält und bei der das zweite Bauteil (56) eine Wand umfaßt, die von dem Durchgang gequert wird und an der Einfassung befestigt werden soll, wobei das erste Bauteil durch einen Schlitten (58) gebildet ist, der eine Kammer (61) umfaßt, die den ersten Raum bildet, welcher Schlitten auf Schienen (59) gleiten kann, die an der Wand der Seite angeordnet sind, die der Einfassung gegenüberliegt, wobei die Bahn durch wenigstens eine Rille (63) gebildet ist, die an dem Schlitten realisiert ist, das entflammbare Material enthält und über ein Loch (62) mit der Kammer in Verbindung steht und mit dem Durchgang verbunden ist

10. Vorrichtung (81) nach Anspruch 1, bei der die zu zündende Vorrichtung eine Einfassung (56) ist, die ein Verbrennungsmaterial enthält, und bei der das zweite Bauteil eine ortsfeste Platte (52) umfaßt, die von der Öffnung (86) durchdrungen ist und an der Einfassung befestigt werden soll, wobei das erste Bauteil eine bewegliche Platte (84) umfaßt, die drehbar an der ortsfesten Wand der Seite montiert ist, die der Einfassung gegenüberliegt, wobei die bewegliche Platte eine Öffnung (88) umfaßt, die den ersten Raum bildet, wobei die Bahn durch wenigstens eine Rille (85) gebildet ist, die zumindest teilweise kreisförmig ist, das entflammbare Material enthält, an der ortsfesten Platte auf der Seite realisiert ist, die der Einfassung gegenüberliegt, sich durch die Öffnung verlängert, und von der ein Teil mit der Öffnung in Verbindung steht
